# EUROPÄISCHE PATENTSCHRIFT

(11) **EP 2 225 965 B1**
(45) Veröffentlichungstag und Bekanntmachung des Hinweises auf die Patenterteilung: **03.12.2014**
(21) Anmeldenummer: 10001800.1
(22) Anmeldetag: 23.02.2010
(51) Int. Cl.: A45D 40/26, A46B 9/02

(54) **Applikator zum Auftragen einer Flüssigkeit**
Applicator for applying a fluid
Applicateur destiné à appliquer un liquide

(30) Priorität: 06.03.2009 DE 102009011589
(43) Veröffentlichungstag der Anmeldung: 08.09.2010
(73) Patentinhaber: RUSI Cosmetic GmbH & Co. KG, 91572 Bechhofen (DE)
(72) Erfinder: Sindel, Klaus, 91572 Bechhofen (DE)
(74) Vertreter: Hafner, Dieter

(56) Entgegenhaltungen:
- EP-A1- 1 820 419
- EP-A2- 0 289 726
- GB-A- 2 425 718
- US-A- 4 397 326
- US-A- 6 082 918
- US-A- 6 145 514
- US-A1- 2004 182 410
- US-A1- 2006 051 155
- US-B2- 7 165 906

## Beschreibung

Die Erfindung/Neuerung betrifft einen Applikator zum Auftragen einer Flüssigkeit, insbesondere einer Mascara-Flüssigkeit der einen an einem Ende eines Schaftes angeordneten Auftragsbereich, ein Griffteil, das an dem dem Auftragbereich gegenüberliegenden Ende des Schaftes angeordnet ist sowie ein Grifftell, das an dem dem Auftragbereich gegenüberilegenden Schaftes angeordnet ist, aufweist.

Die handelsüblichen Mascarabürsten welsen einen meist zylindrischen Griffbereich auf, an den sich koaxial angeordnet ein Schaft anschließt, dessen freies Ende ein Auftragsbereich zum Auftragen einer Mascara-Flüssigkeit an beispielsweise Wimpern umfasst.

EP 1 820 419 A1 lehrt einen Mascara-Applikator, dessen Schaft motorisch in eine Drehbewegung versetzt werden kann, wobei der Motor durch eine Batterie mit Energie versorgt wird.

US 2004/0182410 A1 lehrt eine Verpackungs- und Applikatorvorrichtung für ein kosmetisches Produkt, wobei durch Verdrehung eines ersten und eines weiteren Griffbereichs der winkel zwischen dem ersten Griffbereich und einer dem zweiten Griffbereich angeordneten Bürstenschaftes veränderbar ist.

GB 2 425 718 A lehrt einen kosmetischen Applikator, der einen axial bewegbaren Schaft umfasst, und dessen Bürstenkopf durch Betätigung des axial bewegbaren Schaftes an einer im Wesentlichen rechtwinklig zur Schaftachse verlaufenden Schwenkaohse schwenkbar ist.

US 2006/0226157 A1 lehrt einen drehbaren Applikator für kosmetische Produkte, dessen mit einem Auftragselement versehener Schaft entweder durch die in einer Batterie gespeicherten Energie oder durch die Energie eines vorher aufgezogenen Vorspannmittels in eine Drehbewegung versetzt werden kann.

US 6 082 918 lehrt eine Vorrichtung mit einem Kolben zum Verpacken und Applizieren eines pulverartigen, flüssigen oder pastosen Produktes, wobei durch Betätigung des Griffbereichs eine translatorische Bewegung des Bürstenschaftes ausführbar ist und der Raum zur Aufnahme des Bürstenschaftes zu dem Raum zur Aufnahme des Applikationsmittels durch einen Kolben getrennt ist.

US 2006/051155 A1 lehrt einen Applikator und eine Verpackung einer Applikatorvorrichtung, die einen derartigen Applikator umfasst, wobei das Griffteil zweiteilig ausgebildet ist und durch lineare Betätigung eines ersten Griffbereichs relativ zu einem zweiten, der Bürstenschaft In Drehbewegung versetzbar ist, wobei im zusammengesetzten Zustand des Applikators mit dem Flüssigkeitsbehälter die Drehbewegung keine Relativverdrehung des Bürstenschaftes zu dem Flüssigkeitsbehälter ermöglicht.

EP 0 289 726 A2 lehrt eine drehbare Applikatorvorrichtung, insbesondere für Mascara-Flüssigkeiten und ähnliche Produkte, wobei der Bürstenschaft drehbar gelagert ist und die Drehbewegung durch Betätigung eines Tasters, der die in einem Vorspannmittel gespeicherte Energie freigibt, ausgelöst wird.

US 4 397 326 lehrt einen drehbaren Mascara-Applikator, dessen Auftragselement drehbar zum Griffbereich ausgebildet ist, wobei die Drehbewegung rein passiv, d. h. ohne ein Betätigungselement ausgeführt wird.

US 6 145 514 lehrt eine interaktive Mascarabürste, die durch Betätigung eines Betätigungselementes eine Drehbewegung eines mit Auftragselementen versehenen Schaftes ermöglicht.

Der Erfindung/Neuerund liegt die Aufgabe zugrunde, den Auftragvorgang der Flüssigkeit vom Auftragsbereich an den Auftragungsort zu verbessern, dies dem Bediener auf einfache Weise zu ermöglichen sowie den Applikator in seinem Aufbau relativ einfach zu halten. Eine weitere Aufgabe der Erfindung ist es, die Aufnahme von Mascara-Flüssigkeit an den Auftragbereich des Applikators positiv zu beeinflussen.

Diese Aufgabe wird durch die Merkmale des Anspruches 1 gelöst. Vorteilhafte Weiterbildungen der Erfindung ergeben sich aus den Unteransprüchen 2 - 20.

Als Kern der Erfindung wird es angesehen, dass das Griffteil zumindest ein Halteteil und wenigstens ein Betätigungsteil umfasst, das Betätigungsteil relativ zum Halteteil bewegbar ist und das Betätigungsteil derart in Wirkverbindung mit dem Schaft steht, dass
- bei Relativbewegung des Halteteils zum Betätigungsteil der Schaft eine Drehbewegung ausführt sowie
- zumindest ein Teil der Bewegungsenergie der Relativbewegung vom Betätigungsteil auf den Schaft übertragbar ist.

Dies bedeutet, dass der Bediener des Applikators durch das Ausführen einer Relativbewegung des Betätigungsteils zum Halteteil Bewegungsenergie in den Applikator einbringt und diese derart über beispielsweise Getriebemittel auf den Schaft übertragen wird, so dass der Schaft eine Drehbewegung ausführt.

In einer bevorzugten Ausführungsform ist die Relativbewegung des Betätigungsteils zum Halteteil als Rotationsbewegung ausgelegt. Somit wird durch relative Verdrehung des Betätigungsteils zum Halteteil der Schaft ebenfalls in eine Drehbewegung versetzt, die dazu verwendet werden kann, eine im Auftragbereich des Applikators anhaftende Mascara-Flüssigkeit zusätzlich zum händischen Entlangstreichen des Auftragsbereichs an beispielsweise Wimpern eine Drehbewegung auf einfache Weise auszuführen, welche die Abgabe der Flüssigkeit an die Wimpern begünstigt.

Die Relativbewegung des Betätigungsteils zum Halteteil kann auch als reine translatorische Bewegung oder als eine Mischform der Bewegung mit sowohl Rotations- als auch Translationsbestandteilen ausgelegt sein. Ein Beispiel für eine derartige translatorische Bewegung könnte so ausgebildet sein, dass das Betätigungsteil mit einem nach Art einer Zahnstange ausgebildeten Bereich versehen ist, der die translatorische Bewegung über ein Zahnrad in eine Rotationsbewegung umsetzt und an diesem Zahnrad z.B. koaxial der Schaft angeordnet ist, so dass dieser eine Drehbewegung ausführt. In diesem Zusammenhang kann darauf hingewiesen werden, dass die Zahnstange sowohl als starre Zahnstange jedoch aber auch als flexible Zahnstange ausgebildet sein kann, insbesondere bei der Verwendung einer flexiblen Zahnstange kann auch eine Bewegung des Betätigungsteils erreicht werden, die sowohl translatorische als auch Rotationsbewegungsanteile besitzt.

In einer weiteren vorteilhaften Ausführungsform ist die Achse der Rotationsbewegung und/oder die Achse (bzw. die Bewegungslinie) der Translationsbewegung des Betätigungsteils relativ zum Halteteil parallel zur Längsachse des Applikators verlaufend ausgelegt. Diese Achse bzw. Bewegungslinie kann in einer besonderen Ausführungsform auch koaxial zur Längsachse des Applikators verlaufen. Alternativ dazu kann die Achse bzw. die Bewegungslinie des Betätigungsteils relativ zum Halteteil rechtwinklig zur Längsachse oder auch in einem beliebigen anderen Winkel zur Längsachse des Applikators und/oder einer Symmetrieachse des Schaftes verlaufen. Diese angeführten Ausführungen erlauben es, dem Bediener des Applikators auf eine besonders einfache Art und Weise das Betätigungselement relativ zum Halteteil zu bewegen, so dass sich der Bediener ausreichend noch auf die Führung und Bewegung des Applikators relativ zu den Wimpern konzentrieren kann. Damit wird es erreicht, dass die Ausführung der Relativbewegung selbst von einem ungeübten Bediener des Applikators nur eine geringfügige Aufmerksamkeit erfordert.

Insbesondere durch eine direkte Kopplung der Relativbewegung des Halteteils zum Betätigungsteil und der daraus resultierenden Drehbewegung des Schaftes - ohne Zwischenschaltung von Energiespeichern, die separat auszulösen sind - wird ein einfaches und intuitives Verwenden des Applikators ermöglicht. Die Auswirkungen der Relativbewegung von Betätigungsteil und Halteteil zum Schaft sind für den Bediener sofort erkennbar, so dass der Bediener auf einfache Weise, autodidaktisch die Wirkzusammenhänge der einzelnen Elemente des Applikators und damit die Verwendung der Vorrichtung erkennen kann.

In einer einfachen Ausführungsform des erfindungsgemäßen Applikators ist das Betätigungsteil direkt mit dem Schaft verbunden und das Betätigungsteil drehbar am Halteteil gelagert. Hierbei kann der Bediener z.B. mit seinen Mittel-, Ringfinger und/oder kleinem Finger und gegebenenfalls der Handinnenfläche das Halteteil halten und mit Daumen und Zeigefinger die Relativbewegung des Betätigungsteils zum Halteteil initiieren.

Je nach dem ob das Betätigungsteil zwischen dem Auftragbereich und dem Halteteil oder das Halteteil zwischen dem Auftragbereich und dem Betätigungsteil angeordnet ist, muss der Bediener entweder den zum Auftragbereich näheren oder vom Auftragbereich weiterbeabstandeten Griffbereich verdrehen.

In einer weiteren vorteilhaften Ausführungsform ist in der Wirkverbindung zwischen dem Schaft und dem Halteteil oder zwischen dem Schaft und dem Betätigungsteil eine Getriebeeinheit angeordnet. Diese Getriebeeinheit dient dazu, die eingebrachte Bewegungsenergie zu übersetzen. Damit wird die Bedienung des Applikators erleichtert, da es über die Getriebeübersetzung ermöglicht wird, durch beispielsweise einer halben Relativverdrehung des Betätigungsteils zum Halteteil eine komplette Verdrehung des Schaftes relativ zum Halteteil ausführen zu lassen. Diese Getriebeeinheit kann sowohl wie oben beschrieben nach Art eines Zahnstangengetriebes oder auch nach Art eines Planetengetriebes ausgebildet sein. Insbesondere im Falle des Planetengetriebes sollte dieses ein Sonnenrad, wenigstens ein Planetenrad, zumindest einen Planetenträger sowie ein Hohlrad umfassen. Dabei ist in einer bevorzugten Ausführungsform der Schaft an dem Sonnenrad angebunden und
- das Halteteil mit dem Planetenträger und das Betätigungsteil mit dem Hohlrad oder
- das Halteteil mit dem Hohlrad und das Betätigungsteil mit dem Planetenträger verbunden.

Durch die Anordnung eines entsprechenden Getriebes kann es auch ermöglicht werden, eine Drehbewegungsrichtung des Betätigungsteils oder des Halteteils gegenlaufend mit einer Drehrichtung des relativ dazu verdrehten Schafts zu ermöglichen. Dies ist von Vorteil, um beispielsweise für Rechts- und/oder Linkshänder vorgesehene Applikatoren zu schaffen, da die motorischen Fähigkeiten der Bediener für die durch beispielsweise den Daumen und Zeigefinger eingeleiteten Betätigungsbewegung des Betätigungsteils relativ zu dem mit der restlichen Hand gehaltenen Halteteils für die rechte oder linke Hand meist nicht gleich ausgebildet sind.

Ferner ist es vorteilhaft, wenn das Halteteil eine Ausnehmung aufweist, die derart ausgebildet ist, dass das Betätigungsteil durch diese Ausnehmung relativ zum Halteteil bewegbar/antreibbar ist. Beispielsweise ist das Halteteil als eine kreiszylindrische Hülse ausgebildet, die an ihrer Mantelfläche eine Ausnehmung aufweist, durch die eine innerhalb des Halteteils angeordnete kreiszylindrische Betätigungsteilhülse drehbar gelagert ist. So kann durch das Durchgreifen des Daumens und gleichzeitiger Relativverlagerung des Daumens zur die Halteteilhülse haltenden restlichen Hand eine Relativverdrehung des Betätigungsteils zum Halteteil ausgeführt werden.

Gemäß einer weiteren Ausgestaltung des Applikators weist dieser am Griffteil einen Eingriffbereich auf, der mit einem Gegenelementbereich eines Flüssigkeitsbehälters (Mascara-Behälters) korrespondiert und in einer Nichtgebrauchsstellung des Applikators dieser derart mit dem Flüssigkeitsbehälter zusammensetzbar ist, dass der Auftragbereich des Applikators in einen Innenbereich des Flüssigkeitsbehälters angeordnet ist. Der Eingriffsbereich und der Gegenelementbereich sind z.B. als Gewinde- oder Bajonettverbindung von Applikator und Flüssigkeitsbehälter ausgebildet. So kann der Flüssigkeitsbehälter als im Wesentlichen die gleiche Querschnittsform aufweisender Behälter wie das Griffteil ausgebildet sein und im zusammengesetzten Zustand von Griffteil bzw. Applikator und Flüssigkeitsbehälter insgesamt einen stabförmigen Gesamtkörper bilden.

Um den Auftrag von Mascara-Flüssigkeit auf den Auftragbereich positiv zu beeinflussen, ist es vorteilhaft, wenn in Nichtgebrauchsstellung und damit im Eingriffszustand von Eingriffs- und Gegenelementbereich durch Relativbewegung des Halteteils zum Befestigungsteil im Innenbereich des Flüssigkeitsbehälters eine Drehbewegung des Auftragbereichs ausführbar ist. Beispielsweise kann dies durch die Verwendung eines Planetengetriebes ermöglicht werden, da hierdurch je nach Anordnung des Halteteils an dem Hohlrad oder dem Planetenträger es ermöglicht wird, selbst im zusammengesetzten Zustand von Griffteil und Flüssigkeitsbehälter eine Bewegung des Betätigungsteils relativ zum Halteteil und schließlich hierdurch eine Drehung des Schaftes zu ermöglichen. Durch die Drehbarkeit des Schaftes innerhalb des Flüssigkeitsbehälters im zusammengesetzten Zustand wirkt der Auftragbereich innerhalb der im Flüssigkeitsbehälter angeordneten Flüssigkeit als Mischer. Damit wird sowohl die Aufnahmefähigkeit des Auftragbereichs positiv beeinflusst als auch die gleichmäßige Verteilung der Flüssigkeitsbestandteile innerhalb der Flüssigkeit im Flüssigkeitsbehälter vergleichmäßigt, so dass das Applikationsergebnis im positiven Sinne vergleichmäßigt wird.

Die Erfindung ist anhand von Ausführungsbeispielen in den Zeichnungsfiguren näher erläutert. Diese zeigen
- Fig. 1a: eine maßstäbliche Vollschnittdarstellung eines erfindungsgemäßen Applikators;
- Fig. 1b: eine maßstäbliche Vollschnittdarstellung eines Querschnitts des Applikators gemäß Linie Ia-Ia aus Fig. 1a;
- Fig. 2a: eine maßstäbliche Vollschnittdarstellung des Applikators aus Fig. 1a in einer Seitenansicht von links;
- Fig. 2b: eine maßstäbliche Vollschnittdarstellung eines weiteren Querschnitts des Applikators gemäß Schnittlinie IIb-IIb aus Fig. 2a;
- Fig.3a: eine schematische perspektivische Darstellung einer alternativen Ausführungsform des Applikators;
- Fig. 3b: eine schematische perspektivische Darstellung eines Applikators gemäß Fig. 3a in einer teilweisen Explosionsdarstellung;
- Fig. 4a: eine schematische perspektivische Darstellung einer weiteren Ausführungsform des Applikators;
- Fig. 4b: eine schematische perspektivische Darstellung des Applikators gemäß Fig. 4a mit angehobener Halteschale;
- Fig. 5a: eine schematische perspektivische Darstellung einer weiteren Ausführungsform des Applikators;
- Fig. 5b: eine schematische perspektivische Darstellung des Applikators gemäß Fig. 5a ohne Griffschale;
- Fig. 6a: eine schematische perspektivische Darstellung einer weiteren Ausführungsform des Applikators;
- Fig. 6b: eine schematische perspektivische Darstellung eines Applikators gemäß Fig. 6a mit angehobener Abdeckkappe;
- Fig. 7a: eine schematische perspektivische Darstellung einer weiteren Ausführungsform des Applikators;
- Fig. 7b: eine schematische perspektivische Darstellung des Applikators gemäß Fig. 7a in teilweise explosionsartiger Darstellung;
- Fig. 8: eine schematische Halbschnittdarstellung einer weiteren Ausführungsform des Applikators.

Vorerst soll auf die Ausführungsform gemäß den Zeichnungsfiguren 1a - 2b Bezug genommen und die Funktionsweise des Applikators erläutert werden. Der Applikator 1 ist zum Auftragen einer Flüssigkeit (nicht dargestellt), insbesondere einer Mascara-Flüssigkeit gedacht. Dabei soll der Applikator 1 einen Auftragbereich 2, der an einem Ende des Schaftes 3 angeordnet ist, aufweisen. Üblicherweise ist der Auftragbereich 2 als radial abstehende Borsten oder Lamellen 4 ausgebildet, wobei diese entweder einstückig mit dem Schaft 3 oder aus einem separaten Material an dem Schaft 3 befestigt sind. Ferner weist der Applikator 1 ein Griffteil 6 auf, das dem dem Auftragbereich 2 gegenüberliegenden Ende 7 des Schaftes 3 angeordnet ist, wobei das Griffteil 6 zumindest ein Halteteil 8 und wenigstens ein Betätigungsteil 9 umfasst. Das Betätigungsteil 9 ist derart angeordnet, dass dieses relativ zum Halteteil 8 drehbeweglich ist. Das Betätigungsteil 9 ist derart in Wirkverbindung mit dem Schaft 3 verbunden, dass bei Relativbewegung des Halteteils 8 zum Betätigungsteil 9 der Schaft 3 und damit auch die an ihm angeordneten Borsten/Lamellen 4 eine Drehbewegung D ausführen und zumindest ein Teil der durch die Relativbewegung R eingebrachten Bewegungsenergie vom Betätigungsteil 9 auf den Schaft 3 übertragbar ist. Mit anderen Worten wird durch die Ausübung einer Relativbewegung R des Halteteils 8 zum Betätigungsteil 9 der Schaft 3 in eine Drehbewegung D versetzt.

In den Ausführungsformen gemäß den Zeichnungsfiguren 1a, 1b, 2a, 2b, 3a, 3b, 7a, 7b ist die Relativbewegung R, also die Bewegung des Betätigungsteils 9 zum Halteteil 8 eine Rotationsbewegung. Im Falle der Ausführungsformen gemäß den Zeichnungsfiguren 4a, 4b, 5a, 5b, 6a sowie 6b wird die Relativbewegung R des Betätigungsteils 9 zum Halteteil 8 über eine translatorische, lineare Bewegung ausgeführt.

Vorzugsweise verläuft die Achse 10 der Relativbewegung R (also der Rotations- und/oder Translationsbewegung) des Betätigungsteils 9 relativ zum Halteteil 8 parallel und/oder koaxial zur Längsachse 11 des Applikators 1. Insbesondere im Ausführungsbeispiel gemäß den Zeichnungsfiguren 1a - 2b fallen die Achse 10 sowie die Längsachse 11 koaxial aufeinander. In den Ausführungsformen der Zeichnungsfiguren 4a, 4b, 6a und 6b ist die Achse 10 der Rotations- und/oder Translationsbewegung des Betätigungsteils 9 relativ zum Halteteil 10 rechtwinklig zur Längsachse 11 des Applikators 1 und/oder einer Symmetrieachse des Schaftes 3 verlaufend angeordnet. Auch von 90° abweichende Winkel sind für eine lineare Relativbewegung R erfindungsgemäß.

Es kann sowohl vorgesehen werden, das Betätigungsteil 9 zwischen dem Auftragbereich und dem Halteteil 8, (vgl. Figur 1a - 2b) oder das Halteteil 8 zwischen dem Auftragbereich und dem Betätigungsteil 9 (vgl. Figur 5a, 5b) anzuordnen. Zwischen dem Schaft 3 und dem Halteteil 8 kann eine Getriebeeinheit 12 angeordnet sein. Gemäß der Ausführungsform der Figuren 4a - 5b ist die Getriebeeinheit 12 unter anderem nach Art eines Zahnstangengetriebes 13 ausgebildet. Hierbei wird die lineare Bewegungskomponente der Relativbewegung R von einer Zahnstange 14 auf ein Zahnrad 15 übertragen. Das Zahnrad 15 kann entweder direkt Bestandteil des Schaftes 3 sein oder aber über weitere Getriebebestandteile 12 mit dem Schaft 3 wirkverbunden sein (Fig. 5b). In Zeichnungsfigur 5b ist neben dem Betätigungselement 9 ein weiteres Tastelement 16 vorgesehen. Dieses ist für die letztliche Drehrichtung D des Schaftes 3 verantwortlich. Je nach dem ob das Tastelement 16 sich in seiner ersten Endlage, wie in Figur 5b dargestellt, oder aber in seine zweite (eingedrückte, die Feder 17 zusammendrückende) Position befindet, wird die über die Ritzel 18 des Tastelementes 16 übertragene Rotationsbewegung zu einem Rechtslauf oder aber zu einem Linkslauf des letzten Übertragunsgliedes 19, welches mit dem Schaft 3 direkt verbunden ist, führen.

Dies bedeutet, dass wenn der Bediener den Applikator 1 gemäß der Ausführungsform der Zeichnungen 5a und 5b an seinem Tastelement 16 gedrückt hält und gleichzeitig das Betätigungselement 9 hineindrückt, wird ein Rechtslauf und bei lediglichem Hineindrücken des Betätigungsteils 9 ohne gleichzeitiges Eindrücken des Tastelementes 16 ein Rechtslauf des Schaftes 3 initiiert.

Darüber hinaus kann die Getriebeeinheit 12 ein Planetengetriebe 20 (Figuren 7a und 7b) umfassen. Hierbei bedient sich die Konstruktion des Planetengetriebes 20 eines Sonnenrades 21, das vorzugsweise direkt mit dem Schaft 3 verbunden ist, wenigstens einem Planetenrad 22, wenigstens einem Planetenradträger 23 sowie einem Hohlrad 24. Hierbei ist vorzugsweise der Schaft 3 an dem Sonnenrad 21 angebunden und das Halteteil 8 mit dem Planetenradträger 23 und das Betätigungsteil 9 mit dem Hohlrad 24 verbunden (vgl. Figur 7b). Grundsätzlich können mit den dargestellten Ausführungsformen sowohl eine Rotationsrichtung R des Halteteils 8 oder des Betätigungsteils 9 gleichlaufend mit einer Drehrichtung D des Schaftes 3 und/oder eine Rotationsbewegungsrichtung R des Betätigungsteils 9 oder des Halteteils 8 im Gegenlaufen mit einer Drehrichtung D des Schaftes 3 ermöglicht werden. Dies ist insbesondere bei der Verwendung eines Planetengetriebes 20 über die Anzahl und Anordnung der Planetenräder 22 und/oder der Planetenradträger 23 auslegbar. Die dargestellten Ausführungsformen sind so ausgelegt, dass sowohl die Relativbewegung R des Betätigungsteils 9 zum Halteteil 8 als auch gleichzeitig das Halten und/oder Führen des Applikators 1 durch Einhandbedienung ausführbar ist.

Ferner umfasst der Applikator am Griffteil 6 einen Eingriffsbereich 25, der mit einem Gegenelementbereich 26 eines Flüssigkeitsbehälters 27 korrespondiert. Dies kann entweder in Form eines Gewindes, eines Bajonettverschlusses und/oder nach Art von Clipsen oder Presspassungen ermöglicht werden. Diese Verbindung dient dazu, den Applikator 1 und insbesondere sein Griffteil 6 samt Schaft 3 fest und sicher mit einem Flüssigkeitsbehälter 27 lösbar zu verbinden. In einer Nichtgebrauchsstellung des Applikators (wie in den Zeichnungsfiguren 1a und 1b dargestellt) ist dieser derart mit dem Flüssigkeitsbehälter 27 zusammengesetzt, dass der Auftragbereich 2 des Applikators 1 in einem Innenbereich 28, der für gewöhnlich mit Mascara-Flüssigkeit befüllt ist, angeordnet ist. In den Ausführungsformen gemäß der Zeichnungsfiguren 1a, 1b, 2a, 2b, 4a, 4b, 5a, 5b, 6a, 6b, 7a und 7b wird es ermöglicht, in Nichtgebrauchsstellung und damit im Eingriffszustand von Eingriffs- und Gegenelementbereich 25, 26 durch Relativbewegung R des Halteteils 8 zum Befestigungsteil 9 im Innenbereich 28 des Flüssigkeitsbehälters 27 eine Drehbewegung D des Auftragbereichs 2 auszuführen. Dies ermöglicht es, die im Innenbereich 28 des Flüssigkeitsbehälters 27 angeordnete Mascara-Flüssigkeit mittels der Drehbewegung D des Schaftes 3 und der an diesem angeordneten Borsten/Lamellen 4 zu vermischen.

Die in Zeichnungsfiguren 3a - 3b dargestellte Mascarabürste umfasst ein geneigtes Halteteil 8, das ergonomisch geformt ist. Die Ausführungsform in den Zeichnungsfiguren 4a und 4b sieht vor, dass der Schaft 3 durch Drücken des Betätigungsteils 9 (Druckhebel) mit Übersetzung gedreht wird. Durch eine Feder kehrt das Betätigungsteil 9 wieder in die Ausgangsstellung zurück und dreht dabei den Schaft 3 gegenläufig. In der Ausführungsform in den Zeichnungsfiguren 5a und 5b wird durch Eindrücken des Betätigungsteils 9 eine Feder gespannt, die ihre Energie über eine Übersetzung in die Drehbewegung D des Schaftes 3 abgibt. Durch Eindrücken der seitlichen Taste 16 wird die Drehrichtung umgedreht. Die Ausführungsform gemäß den Zeichnungsfiguren 6a und 6b umfasst einen Applikator, dessen Bürstenschaft 3 durch ein als Querhebel ausgebildetes Betätigungselement 9 über eine Übersetzung gedreht wird. Der Querhebel durchquert die Kappe und tritt auf der anderen Seite hervor. So kann der Schaft 3 und die an ihm angeordneten Borsten/Lamellen 4 beliebig vor und zurückgedreht (Rechts-/Linkslauf) werden. Die Ausführungsform gemäß den Figuren 7a und 7b zeigt ein Halteteil 8 der Kappe (des Griffs 6), das gegenüber dem unteren Betätigungsteil 9 verdreht wird und damit über eine Übersetzung den Schaft 3 verdreht.

In Zeichnungsfigur 8 ist eine weitere Ausführungsform des Applikators 1 dargestellt. Das Betätigungsteil 9 ist dabei drehbar im Inneren des Halteteils 8 angeordnet. Durch eine Ausnehmung 29 des Halteteils 8 kann das Betätigungsteil 9 durch den Bediener berührt und angetrieben (gedreht) werden. Diese Ausführungsform ist insbesondere auch dazu geeignet, im Nichtgebrauchszustand, d.h. wenn ein Flüssigkeitsbehälter mit seinem Gegenelementbereich 26 in dieser Ausführungsform als Gewinde dargestellten Eingriffsbereich 25 eingreift, sowohl die Drehung des Betätigungsteils 9 gewährleistet wird, als auch dadurch eine Drehbewegung des Schaftes 3 samt seinem Auftragbereich 2, die als Borsten oder Lamellen 4 ausgebildet sind, innerhalb des Innenbereichs 28 des Flüssigkeitsbehälters 27 zu gewährleisten. In der dargestellten Ausführungsform ist der Schaft 3 einstückig ausgebildet und in eine Ausnehmung des als zylinderähnliches Bauteil ausgebildeten Betätigungsteils 9 wirkverbunden. Eine derartige Wirkverbindung kann form-, stoff- und/oder kraftschlüssig erfolgen. Darüber hinaus kann aber auch der Schaft 3 einstückig mit dem Betätigungsteil 9 ausgebildet sein. Das Betätigungsteil 9 kann entweder über entsprechende Öffnungen des Halteteils 8 in den Innenraum eingeführt werden und danach mit weiteren Bauelementen verschlossen werden oder aber das Halteteil 8 kann aus mindestens zwei Schalen bestehen, die nach Einlegen des Betätigungsteils 9 in dem Innenbereich des Halteteils 8 verschlossen wird. Darüber hinaus kann es auch vorgesehen sein, ein linear bewegbares Betätigungsteil 9 innerhalb eines Halteteils 8 anzuordnen und durch eine Ausnehmung 29 die lineare Betätigung des Betätigungsteils 9 vorzusehen.

**BEZUGSZEICHENLISTE**

| | | | |
|---|---|---|---|
| 1 | Applikator | 17 | Feder |
| 2 | Auftragbereich | 18 | Ritzel |
| 3 | Schaft | 19 | Übertragungsglied |
| 4 | Borste/Lamelle | 20 | Planetengetriebe |
| 5 | Ende v. 3 | 21 | Sonnenrad |
| 6 | Griffteil | 22 | Planetenrad |
| 7 | Ende v. 3 | 23 | Planetenradträger |
| 8 | Halteteil | 24 | Hohlrad |
| 9 | Betätigungsteil | 25 | Eingriffsbereich v. 6 |
| 10 | Achse v. R | 26 | Gegenelementbereich |
| 11 | Längsachse v. 1 | 27 | Flüssigkeitsbehälter |
| 12 | Getriebeeinheit | 28 | Innenbereich v. 27 |
| 13 | Zahnstangengetriebe | 29 | Ausnehmung v. 8 |
| 14 | Zahnstange | | |
| 15 | Zahnrad | D | Pfeil für Drehbewegung v. 3 |
| 16 | Tastelement | R | Relativbewegung v. 8 zu 9 |

## Patentansprüche

1. Applikator (1) zum Auftragen einer Flüssigkeit, insbesondere einer Mascara-Flüssigkeit, aufweisend:
- einen Auftragbereich (2), der an einem Ende (5) eines Schaftes (3) angeordnet ist,
- ein Griffteil (6), das an dem dem Auftragbereich (2) gegenüberliegenden Ende (7) des Schaftes (3) angeordnet ist, wobei
- das Griffteil (8) zumindest ein Halteteil (8) und wenigstens ein Betätigungsteil (9) umfasst,
- das Betätigungsteil (9) relativ zum Halteteil (8) bewegbar ist,
- das Betätigungsteil (9) derart in Wirkverbindung mit dem Schaft (3) steht, dass
- bei Relativbewegung des Halteteils (8) zum Betätigungsteil (9) der Schaft (3) eine Drehbewegung D ausführt und
- zumindest ein Tell der Bewegungsenergie der Relativbewegung R vom Betätigungsteil (9) auf den Schaft (3) übertragbar ist,
**dadurch gekennzeichnet, dass**
der Applikator (1) am Griffteil (6) einen Eingriffbereich (25) aufweist, der mit einem Gegenelementbereich (26) eines Flüssigkeitsbehälters (27) korrespondiert und in einer Nichtgebrauchsstellung des Applikators (1) dieser derart mit dem Flüssigkeitsbehälter (27) zusammensetzbar Ist, dass der Auftragbereich (2) des Applikators (1) in einen Innenbereich (28) des Flüssigkeitsbehälters (27) angeordnet ist, wobei in Nichtgebrauchsstellung und damit im Eingriffszustand von Eingriffs- und Gegenelementbereich (25, 26) durch Relativbewegung des Halteteils (6) zum Betätigungsteil, (9) im Innenbereich (28) des Flüssigkeitsbehälters (27) eine Drehbewegung D des Auftragbereichs (2) ausführbar ist.

2. Applikator nach Anspruch 1,
**dadurch gekennzeichnet, dass**
das Betätigungsteil (9) zum Halteteil (8) eine translatorische Bewegung ausführt.

3. Applikator nach Anspruch 2,
**dadurch gekennzeichnet, dass**
eine Achse (10) der Rotations- und/oder Translationsbewegung das Betätigungsteils (9) relativ zum Halteteil (8) parallel zur Längsachse (11) des Applikators (1) verläuft.

4. Applikator nach einem der Ansprüche 2 - 3,
**dadurch gekennzeichnet, dass**
eine Achse (10) der Rotations- und/oder Translationsbewegung des Betätigungsteils (9) relativ zum Halteteil (8) koaxial zur Längsachse (11) des Applikators (1) verläuft.

5. Applikator nach einem der Ansprüche 2 oder 3,
**dadurch gekennzeichnet dass**
eine Achse (10) der Rotations- und/oder Translationsbewegung des Betätigungsteils (9) relativ zum Halteteil (10) rechtwinklig zur Längsachse (11) des Applikators (1) und/oder einer Symmetrieachse des Schaftes (3) verläuft.

6. Applikator nach einem der vorhergehenden Ansprüche,
**dadurch gekennzeichnet, dass** das Betätigunsteil (8) zwischen dem Auftragbereich (2) und dem Halteteil (8) angeordnet ist.

7. Applikator nach einem der vorhergehenden Ansprüche,
**dadurch gekennzeichnet, dass**
das Halteteil (8) zwischen dem Auftragbereich (2) und dem Betätigungsteil (9) angeordnet ist.

8. Applikator nach einem der vorhergehenden Ansprüche,
**dadurch gekennzeichnet, dass**
zwischen dem Schaft (3) und dem Halteteil (8) oder zwischen dem Schaft (3) und dem Betätigungsteil (9) eine Getriebeeinhelt (12) angeordnet ist.

9. Applikator nach Anspruch 6.
**dadurch gekennzeichnet, dass**
die Getriebseinheit (12) im Wesentlichen nach Art eines Zahnstangengetriebes (13) ausgebildet ist.

10. Applikator nach Anspruch 8,
**dadurch gekennzeichnet, dass**
die Getriebeeinheit (12) ein Planetengetriebe (20) umfasst.

11. Applikator nach Anspruch 10,
**dadurch gekennzeichnet, dass**
das Planetengetriebe (20) ein Sonnenrad (21), wenigstens ein Planetenrad (22), wenigstens einen Planetenradträger (23) sowie ein Hohlrad (24) umfasst.

12. Applikator nach Anspruch 10,
**dadurch gekennzeichnet, dass**
der Schaft (3) an dem Sonnenrad (21) angebunden ist und
- das Halteteil (8) mit dem Planetenradträger (23) und das Betätigungsteil (9) mit dem Hohlrad (24) oder
- das Halteteit (8) mit dem Hohlrad (24) und das Betätigungsteil (9) mit dem Planetenradträger (23) verbunden ist.

13. Applikator nach einem der vorhergehenden Ansprüche,
**dadurch gekennzeichnet, dass**
eine Drehbewegungsrichtung des Halteteils (8) oder des Betatigungsteils (9) gleichlaufend mit einer Drehrichtung D des Schaftes (3) ist.

14. Applikator nach einem der vorhergehenden Ansprüche,
**dadurch gekennzeichnet, dass**
eine Drehbewegungerichtung des Betätigungsteils (9) oder des Halteteils (8) gegenlaufend mit einer Drehrichtung D des Schaftes (3) ist.

## Claims

1. Applicator (1) for applying a liquid, in particular a liquid mascara, having:
- an application area (2), which is arranged at an end (5) of a shaft (3),
- a grip part (6), which is arranged at the end (7) of the shaft (3) opposite the application area (2), wherein
- the grip part (6) at least comprises a holding part (8) and at least one actuating part (9),
- the actuating part (9) is movable relative to the holding part (8),
- the actuating part (9) is operatively connected to the shaft (3), in such a way that
- upon relative movement of the holding part (8) with respect to the actuating part (9), the shaft (3) executes a rotation movement D, and
- at least some of the kinetic energy of the relative movement R can be transmitted from the actuating part (9) to the shaft (3),
**characterized in that** the applicator (1) has, on the grip part (6), an engagement area (25), which corresponds to a mating element area (26) of a liquid container (27) and, when the applicator (1) is not in use, it can be joined to the liquid container (27) in such a way that the application area (2) of the applicator (1) is arranged in an inner area (28) of the liquid container (27), and, in the not-in-use position, and therefore in the state of engagement of engagement area (25) and mating element area (26), a rotation movement D of the application area (2) can be executed in the inner area (28) of the liquid container (27) by relative movement of the holding part (8) with respect to the actuating part (9).

2. Applicator according to Claim 1, **characterized in that** the actuating part (9) executes a translation movement relative to the holding part (8).

3. Applicator according to Claim 2, **characterized in that** an axis (10) of the rotation movement and/or translation movement of the actuating part (9) relative to the holding part (8) extends parallel to the longitudinal axis (11) of the applicator (1).

4. Applicator according to one of Claims 2-3, **characterized in that** an axis (10) of the rotation movement and/or translation movement of the actuating part (9) relative to the holding part (8) extends coaxially with respect to the longitudinal axis (11) of the applicator (1).

5. Applicator according to either of Claims 2 and 3, **characterized in that** an axis (10) of the rotation movement and/or translation movement of the actuating part (9) relative to the holding part (8) extends at right angles to the longitudinal axis (11) of the applicator (1) and/or to an axis of symmetry of the shaft (3).

6. Applicator according to one of the preceding claims, **characterized in that** the actuating part (9) is arranged between the application area (2) and the holding part (8).

7. Applicator according to one of the preceding claims, **characterized in that** the holding part (8) is arranged between the application area (2) and the actuating part (9).

8. Applicator according to one of the preceding claims, **characterized in that** a gear unit (12) is arranged between the shaft (3) and the holding part (8) or between the shaft (3) and the actuating part (9).

9. Applicator according to Claim 8, **characterized in that** the gear unit (12) is designed substantially in the manner of a cogwheel mechanism (13).

10. Applicator according to Claim 8, **characterized in that** the gear unit (12) comprises a planetary gear (20).

11. Applicator according to Claim 10, **characterized in that** the planetary gear (20) comprises a sun wheel (21), at least one planet wheel (22), at least one planet carrier (23) and a ring gear (24).

12. Applicator according to Claim 10, **characterized in that** the shaft (3) is mounted on the sun wheel (21) and
- the holding part (8) is connected to the planet carrier (23) and the actuating part (9) is connected to the ring gear (24) or
- the holding part (8) is connected to the ring gear (24) and the actuating part (9) is connected to the planet carrier (23).

13. Applicator according to one of the preceding claims, **characterized in that** a rotation movement direction of the holding part (8) or of the actuating part (9) is identical to a rotation direction D of the shaft (3).

14. Applicator according to one of the preceding claims, **characterized in that** a rotation movement direction of the actuating part (9) or of the holding part (8) is counter to a rotation direction D of the shaft (3).

## Revendications

1. Applicateur (1) destiné à appliquer un liquide, en particulier un mascara liquide, présentant :
- une région d'application (2) qui est disposée à une extrémité (5) d'une tige (3),
- une partie de préhension (6) qui est disposée à l'extrémité (7) de la tige (3) opposée à la région d'application (2),
- la partie de préhension (6) comprenant au moins une partie de retenue (8) et au moins une partie d'actionnement (9),
- la partie d'actionnement (9) pouvant être déplacée par rapport à la partie de retenue (8),
- la partie d'actionnement (9) étant en liaison fonctionnelle avec la tige (3) de telle sorte que
- lors du mouvement relatif de la partie de retenue (8) par rapport à la partie d'actionnement (9), la tige (3) effectue un mouvement de rotation D et
- au moins une partie de l'énergie de déplacement du déplacement relatif R puisse être transmise depuis la partie d'actionnement (9) à la tige (3),
**caractérisé en ce que**
l'applicateur (1) présente au niveau de la partie de préhension (6) une région d'engagement (25) qui correspond à une région d'élément conjugué (26) d'un récipient de liquide (27) et, dans une position de non utilisation de l'applicateur (1), celui-ci peut être assemblé au récipient de liquide (27) de telle sorte que la région d'application (2) de l'applicateur (1) soit disposée dans une région intérieure (28) du récipient de liquide (27), un mouvement de rotation D de la région d'application (2) pouvant être effectué par un mouvement relatif de la partie de retenue (6) par rapport à la partie d'actionnement (9) dans la région intérieure (28) du récipient de liquide (27) dans la position de non utilisation et par conséquent dans l'état d'engagement de la région d'engagement (25) et de la région d'élément conjugué (26).

2. Applicateur selon la revendication 1,
**caractérisé en ce que**
la partie d'actionnement (9) effectue par rapport à la partie de retenue (8) un mouvement de translation.

3. Applicateur selon la revendication 2,
**caractérisé en ce**
**qu'**un axe (10) du mouvement de rotation et/ou de translation de la partie d'actionnement (9) par rapport à la partie de retenue (8) s'étend parallèlement à l'axe longitudinal (11) de l'applicateur (1).

4. Applicateur selon l'une quelconque des revendications 2 à 3,
**caractérisé en ce**
**qu'**un axe (10) du mouvement de rotation et/ou de translation de la partie d'actionnement (9) par rapport à la partie de retenue (8) s'étend coaxialement par rapport à l'axe longitudinal (11) de l'applicateur (1).

5. Applicateur selon l'une quelconque des revendications 2 ou 3,
**caractérisé en ce**
**qu'**un axe (10) du mouvement de rotation et/ou de translation de la partie d'actionnement (9) par rapport à la partie de retenue (8) s'étend à angle droit par rapport à l'axe longitudinal (11) de l'applicateur (1) et/ou par rapport à un axe de symétrie de la tige (3).

6. Applicateur selon l'une quelconque des revendications précédentes,
**caractérisé en ce que**
la partie d'actionnement (9) est disposée entre la région d'application (2) et la partie de retenue (8).

7. Applicateur selon l'une quelconque des revendications précédentes,
**caractérisé en ce que**
la partie de retenue (8) est disposée entre la région d'application (2) et la partie d'actionnement (9).

8. Applicateur selon l'une quelconque des revendications précédentes,
**caractérisé en ce**
**qu'**entre la tige (3) et la partie de retenue (8) ou entre la tige (3) et la partie d'actionnement (9) est disposée une unité de transmission (12).

9. Applicateur selon la revendication 8,
**caractérisé en ce que**
l'unité de transmission (12) est réalisée essentiellement à la manière d'une transmission à crémaillère (13).

10. Applicateur selon la revendication 8,
**caractérisé en ce que**
l'unité de transmission (12) comprend une transmission planétaire (20).

11. Applicateur selon la revendication 10,
**caractérisé en ce que**
la transmission planétaire (20) comprend une roue solaire (21), au moins un pignon planétaire (22), au moins un porte-satellites (23) et une couronne dentée (24).

12. Applicateur selon la revendication 10,
**caractérisé en ce que**
la tige (3) est reliée à la roue solaire (21) et
- la partie de retenue (8) est connectée au porte-satellites (23) et la partie d'actionnement (9) est connectée à la couronne dentée (24) ou
- la partie de retenue (8) est connectée à la couronne dentée (24) et la partie d'actionnement (9) est connectée au porte-satellites (23).

13. Applicateur selon l'une quelconque des revendications précédentes,
**caractérisé en ce**
**qu'**un sens du mouvement de rotation de la partie de retenue (8) ou de la partie d'actionnement (9) est dans le même sens qu'un sens de rotation D de la tige (3).

14. Applicateur selon l'une quelconque des revendications précédentes,
**caractérisé en ce**
**qu'**un sens du mouvement de rotation de la partie d'actionnement (9) ou de la partie de retenue (8) est dans le sens opposé à un sens de rotation D de la tige (3).
